# EUROPÄISCHE PATENTSCHRIFT

(11) **EP 2 531 681 B1**
(45) Veröffentlichungstag und Bekanntmachung des Hinweises auf die Patenterteilung: **21.01.2015**
(21) Anmeldenummer: 11707548.1
(22) Anmeldetag: 02.02.2011
(51) Int. Cl.: E05D 5/08, E05D 5/02

(54) **ANORDNUNG MIT EINEM RAHMENPROFIL UND EINEM SCHARNIER ZUR SCHWENKBAREN LAGERUNG DES RAHMENPROFILS**
ARRANGEMENT HAVING A PROFILED FRAME ELEMENT AND HAVING A HINGE FOR PIVOTABLY SUPPORTING THE PROFILED FRAME ELEMENT
SYSTÈME COMPORTANT UN PROFILÉ DE CADRE ET UNE CHARNIÈRE PERMETTANT UN MONTAGE PIVOTANT DU PROFILÉ DE CADRE

(30) Priorität: 05.02.2010 AT 1632010
(43) Veröffentlichungstag der Anmeldung: 12.12.2012
(73) Patentinhaber: Julius Blum GmbH, 6973 Höchst (AT)
(72) Erfinder: HOLZAPFEL, Andreas, A-6900 Bregenz (AT)
(74) Vertreter: Gangl, Markus
(86) Internationale Anmeldenummer: PCT/AT2011/000057
(87) Internationale Veröffentlichungsnummer: WO 2011/094784

(56) Entgegenhaltungen:
- EP-A2- 0 898 034
- DE-U1- 20 116 716
- DE-U1-202006 004 873

## Beschreibung

Die vorliegende Erfindung bezieht sich auf eine Anordnung mit einem Rahmenprofil und einem Scharnier zur schwenkbaren Lagerung des Rahmenprofils gegenüber einem Möbelkorpus, wobei das Rahmenprofil zur Aufnahme eines Flächenelementes, insbesondere einer Glassscheibe, dient und wobei ein Anschlagteil des Scharniers mit dem Rahmenprofil verbunden ist.

Solche Rahmenprofile werden häufig im Strang-Pressverfahren aus Metall oder alternativ auch aus Kunststoff im Extrudierverfahren hergestellt und werden zur Einfassung von plattenförmigen Flächenelementen, insbesondere von Glasscheiben, verwendet, sodass das durch das Rahmenprofil eingefasste Flächenelement über ein Scharnier relativ zu einem feststehenden Möbelkorpus verschwenkbar ist. Eine Schwierigkeit im Zusammenhang mit Rahmenprofilen besteht darin, die Verbindung zwischen dem Rahmenprofil und dem korrespondierenden Anschlagteil des Scharniers zu gestalten, weil der zur Verfügung stehende Raum und die Materialstärke der Rahmenprofile die Montage erschweren. Man hat daher die Scharniere für Rahmenprofile zum Teil als aufwändige Sonderformen ausbilden müssen, was sowohl bei der Herstellung als auch beim Kauf solcher Scharniersonderformen mit erhöhten Kosten verbunden ist.

Beispiele für solche Scharniertopfsonderformen, welche mit einem Hohlkammerprofil zu verbinden sind, sind in der DE 201 16 716 U1 und in der EP 0 898 034 A2 beschrieben.

Aufgabe der vorliegenden Erfindung ist es daher, ein produktionstechnisch einfaches Scharnier zum Anschlagen am Rahmenprofil anzugeben, wobei insbesondere auch eine zuverlässige Fixierung an diesem Rahmenprofil erfolgen soll.

Dies wird erfindungsgemäß durch die Merkmale des Patentanspruchs 1 gelöst.

Weitere vorteilhafte Ausgestaltungen der Erfindung sind in den abhängigen Unteransprüchen angegeben.

Gemäß der Erfindung ist also vorgesehen, dass das Anschlagelement einen Scharniertopf aufweist, wobei der Scharniertopf nur teilweise in einer Ausnehmung des Rahmenprofils aufgenommen ist und teilweise seitlich über das Rahmenprofil vorsteht.

Auf diese Weise können auch im Zusammenhang mit Rahmenprofilen Scharniertöpfe Verwendung finden, welche grundsätzlich bereits als Einstecktöpfe bei Holzwerkstöffen in einer korrespondierenden, kreisrunden Möbelstandardbohrung des bewegbaren Türflügels versenkbar sind. Somit können bereits vorhandene Produktionslinien im Werk genutzt werden, womit aufwändige Sonderformen des am Rahmenprofil zu montierenden Anschlagteiles nicht mehr zwingend notwendig sind.

Gemäß der Erfindung ist vorgesehen, dass der Scharniertopf zumindest teilweise in einer Ausnehmung des Rahmenprofils aufgenommen ist und teilweise seitlich über das Rahmenprofil vorsteht. Somit entfällt die Notwendigkeit, den gesamten Scharniertopf im Rahmenprofil zu versenken, wodurch auch sehr schmale Rahmenprofile verwendbar sind, die den Scharniertopf nur teilweise aufnehmen. Solche schmalen Rahmenprofile sind kostengünstiger und häufig auch optisch ansprechender als breite Rahmenprofile. In diesem Zusammenhang kann vorgesehen werden, dass die quer zur Längserstreckung gemessene Breite des Rahmenprofils kleiner oder etwa gleich groß wie der Radius des Scharniertopfes ist.

Gemäß der Erfindung ist vorgesehen, dass Zugmittel vorgesehen sind, durch die der Scharniertopf, insbesondere seitlich, in die Ausnehmung des Rahmenprofils drückbar ist. In diesem Zusammenhang kann es günstig sein, wenn der Scharniertopf durch die Zugmittel in einer zu einer Gelenkachse des Scharniers quer verlaufenden Richtung in die Ausnehmung des Rahmenprofils drückbar ist.

Gemäß der Erfindung ist vorgesehen, dass die Zugmittel wenigstens ein Zugband aufweisen, welches zumindest bereichsweise den Scharniertopf umgreift. Das Zugband kann durch wenigstens ein Klemmelement gespannt werden, sodass der innerhalb des Zugbandes befindliche Scharniertopf in radialer Richtung an die innere seitliche Wandung der Ausnehmung des Rahmenprofils anpressbar ist.

Das Klemmelement kann dabei eine Ausnehmung zum Ansetzen eines Drehwerkzeuges aufweisen, wobei das Drehwerkzeug in die vorgesehene Ausnehmung des Klemmelementes einführbar und das Klemmelement dadurch verdrehbar ist. Alternativ kann vorgesehen sein, dass anstelle der Ausnehmung des Klemmelementes eine Handhabe vorgesehen ist, sodass der Scharniertopf durch Betätigen des Klemmelementes bestimmungsgemäß am oder im Rahmenprofil montierbar und/oder demontierbar ist. Auf diese Weise ist eine werkzeuglose Montage und/oder eine werkzeuglose Demontage des Scharniertopfes relativ zum Rahmenprofil möglich.

Der Scharniertopf weist einen Befestigungsflansch auf, der über wenigstens eine Schraube am Rahmenprofil zu befestigen ist. Die zur Befestigung des Befestigungsflansches vorgesehene Schraube und das zum Spannen des Zugbandes vorgesehene Klemmelement können von ein und derselben Schraube gebildet sein.

Weitere Einzelheiten und Vorteile der vorliegenden Erfindung werden anhand der nachfolgenden Figurenbeschreibung erläutert. Dabei zeigt bzw. zeigen:
- Fig. 1a, 1b: eine perspektivische Darstellung eines Möbels mit einer als Flächenelement ausgebildeten Glasscheibe, welche über ein Rahmenprofil gegenüber einem Möbelkorpus verschwenkbar gelagert ist mit einer erfindungsgemäßen Anordnung, sowie eine vergrößerte Detaildarstellung hierzu,
- Fig. 2a, 2b: eine Explosionsdarstellung der Anordnung sowie eine Ansicht des Scharnierarmes in Montagelage an einem Rahmenprofil,
- Fig. 3a, 3b: eine perspektivische Darstellung der Anordnung in Montagelage sowie eine vergrößerte Detaildarstellung hierzu,
- Fig. 4a, 4b: eine Draufsicht auf das Scharnier sowie eine Schnittdarstellung hierzu, und
- Fig. 5a, 5b: eine Draufsicht auf das in Montagelage befindliche Scharnier sowie eine Schnittdarstellung des am Rahmenprofil befestigten Scharniertopfes.

Fig. 1a zeigt eine perspektivische Darstellung eines Möbels 1 mit einem schrankförmigen Möbelkorpus 2, wobei ein Flächenelement 3 in Form einer Glasscheibe über ein Rahmenprofil 4 und über Scharniere 5 relativ zum Möbelkorpus 2 verschwenkbar gelagert ist. Das Flächenelement 3 ist mit einer Längskante im Rahmenprofil 4 aufgenommen. Selbstverständlich ist es auch möglich, das Rahmenprofil 4 umlaufend auszubilden. Das Rahmenprofil 4 ist vorzugsweise aus Metall im Strang-Pressverfahren hergestellt. Auch ist eine Ausführung des Rahmenprofils 4 aus Kunststoff möglich.

Fig. 1b zeigt den in Fig. 1 a eingekreisten Bereich in einer vergrößerten Darstellung. Am Möbelkorpus 2 ist eine Montageplatte 6 befestigt, an der ein Scharnierarm 7 des Scharniers 5 lösbar aufschnappbar ist. Das türseitige Anschlagteil 23 des Scharniers 5 ist mit dem Rahmenprofil 4 verbunden und weist einen Scharniertopf 9 auf, der über wenigstens einen Gelenkhebel 8 schwenkbar mit dem korpusfesten Scharnierarm 7 verbunden ist. In der gezeigten Figur wird der Scharniertopf 9 etwa zur Hälfte vom Rahmenprofil 4 aufgenommen, während die andere Hälfte des Scharniertopfes 9 vom Rahmenprofil 4 seitlich absteht, sodass der Scharniertopfboden im Wesentlichen parallel beabstandet zur inneren Oberfläche des plattenförmigen Flächenelementes 3 verläuft. Der Scharniertopf 9 kann über Schrauben 11 am Rahmenprofil 4 verankert werden. Eine Abdeckung 12, deren Form zumindest abschnittsweise der äußeren Form des Scharniertopfes 9 angepasst ist, umfasst jenen bogenförmigen Bereich des Scharniertopfes 9, der nicht vom Rahmenprofil 4 aufgenommen ist. Auch kann die Abdeckung 12 in den Bereich zwischen dem Scharniertopfboden und der Oberfläche des Flächenelementes 3 hineinreichen, um so ein attraktives Erscheinungsbild herbeizuführen, da ansonsten die Unterseite des Scharniertopfes 9 durch das transparente Flächenelement 3 hindurch sichtbar wäre.

Fig. 2a zeigt eine Explosionsdarstellung der Anordnung. Am Möbelkorpus 2 wird die Montageplatte 6 befestigt, an der wiederum das Scharnier 5 mit seinem Scharnierarm 7 lösbar aufschnappbar ist. Der Scharniertopf 9 ist über zumindest einen Gelenkhebel 8 mit dem Scharnierarm 7 schwenkbar verbunden. Der Scharniertopf 9 weist zumindest abschnittsweise eine bogenförmige Außenkontur 13 auf. Der Scharniertopf 9 ist in einer Ausnehmung 14 des Rahmenprofils 4 versenkbar, wobei in Montagelage der Befestigungsflansch 15 des Scharniertopfes 9 an der Oberseite 4a des Rahmenprofils 4 aufliegt. Eine Befestigung des Scharniertopfes 9 wird durch Schrauben 11 herbeigeführt, welche durch die vorgesehenen Öffnungen 30 des Befestigungsflansches 15, durch die Bohrungen 31 des Rahmenprofils 4 hindurch und schließlich in die Befestigungsstellen 16a eines Zugbandes 16 eingesteckt und anschließend festgezogen werden. Zum Anpressen des Scharniertopfes 9 an die innere Wandung der Ausnehmung 14 des Rahmenprofils 4 sind Zugmittel 24 vorgesehen, welche im gezeigten Ausführungsbeispiel wenigstens ein bogenförmiges Zugband 16 umfassen. Das Zugband 16 umgreift die Außenkontur 13 des Scharniertopfes 9, wobei das Zugband 16 durch Festziehen der Schrauben 11 fixierbar und/oder spannbar ist. Auf diese Weise ist der Scharniertopf 9 seitlich in die Ausnehmung 14 des Rahmenprofils 4 einpressbar, insbesondere in einer zur Gelenkachse 17 des Scharniers 5 quer verlaufenden Richtung. Gemäß einem Ausführungsbeispiel kann vorgesehen sein, dass die Bohrungen 31 des Rahmenprofils 4 mit den Befestigungsstellen 16a des Zugbandes 16 zunächst nicht exakt fluchten und erst durch Eindrehen der Schrauben 11 in eine fluchtende Ausrichtung relativ zueinander gebracht werden, wodurch ein Anzug des Zugbandes 16 herbeigeführt werden kann. Das Rahmenprofil 4 weist eine in Längsrichtung verlaufende, U-förmige Nut 18 auf, welche zur Einfassung des seitlichen Bereiches des Flächenelementes 3 vorgesehen ist. Schließlich kann eine Abdeckung 12 auf das Zugband 16 aufgeschnappt werden, sodass dieses von außen nicht sichtbar ist.

Fig. 2b zeigt das Scharnier 5 im Montagezustand am Rahmenprofil 4, wobei der Scharniertopf 9 teilweise in der in Fig. 2a gezeigten halbkreisförmigen Ausnehmung 14 des Rahmenprofils 4 eingesetzt ist und teilweise seitlich über das Rahmenprofil 4 vorsteht. Erkennbar ist eine Dämpfvorrichtung 20, durch die eine Scharnierbewegung über den letzten Schließweg bis hin zur vollständigen Schließstellung des Scharniers 5 dämpfbar ist. Zum Beaufschlagen der Dämpfvorrichtung 20 ist ein Betätigungselement 19 vorhanden, welches innerhalb des Scharniertopfes 9 um eine horizontale Achse schwenkbar gelagert ist. Bei der Schließbewegung trifft der Gelenkhebel 8 auf das Betätigungselement 19 auf, wodurch dieses in Drehbewegung versetzt wird, welche dann über die Dämpfvorrichtung 20 dämpfbar ist. Die Abdeckung 12 umgreift das Zugband 16 im Wesentlichen vollständig und untergreift auch den Scharniertopfboden, wobei eine ansprechende Optik der Anordnung erzielt werden kann. Die Abdeckung 12 kann beispielsweise als tiefgezogener Blechteil oder auch als vernickelter Kunststoffteil ausgebildet werden.

Fig. 3a zeigt die Anordnung gemäß Fig. 2b mit dem Unterschied, dass die Abdeckung 12 abgenommen wurde und dass das, vorzugsweise aus Glas bestehende, Flächenelement 3 in die Nut 18 (Fig. 2a) des Rahmenprofils 4 eingesetzt ist. Erkennbar ist das den Scharniertopf 9 umgreifende Zugband 16, welches durch Anziehen der Schrauben 11 spannbar ist, sodass der Scharniertopf 9 in seitlicher Richtung an die Wandung der Ausnehmung 14 des Rahmenprofils 4 pressbar ist. Fig. 3b zeigt den in Fig. 3a eingekreisten Bereich in einer vergrößerten Darstellung. Durch einen manuell zu verstellenden Schalter 21 kann die Dämpfungsfunktion der Dämpfvorrichtung 20 deaktiviert werden, indem das Betätigungselement 19 in einer eingedrückten Stellung arretiert wird und so nach erfolgtem Dämpfungshub nicht mehr rückgestellt wird. Durch die Verstellung des Schalters 21 in die Ausgangslage kann die Dämpfungsfunktion wieder aktiviert werden.

Fig. 4a zeigt eine Draufsicht auf das Scharnier 5, welches über die Schrauben 11 am Rahmenprofil 4 festlegbar ist. Fig. 4b zeigt einen Vertikalschnitt entlang der in Fig. 4a eingezeichneten Ebene A-A. Das Flächenelement 3 ist mit seinem seitlichen Rand in der Nut 18 des Rahmenprofils 4 eingefasst. Durch die Schrauben 11 kann der Befestigungsflansch 15 des Scharniertopfes 9 am Rahmenprofil 4 fixiert werden. Das Zugband 16 ist über wenigstens ein Klemmelement 22 spannbar, wobei im gezeigten Ausführungsbeispiel die zur Befestigung des Befestigungsflansches 15 vorgesehene Schraube 11 und das zum Spannen des Zugbandes 16 vorgesehene Klemmelement 22 von ein und derselben Schraube 11 gebildet ist. Bei einer möglichen Weiterbildung der Erfindung können zwischen der Schraube 11 und dem Zugband 16 korrespondierende Schrägflächen vorgesehen werden, wobei beim Eindrehen der Schraube 11 ein zusätzlicher Anzug des Zugbandes 16 und damit ein zusätzlicher Anpressdruck des Scharniertopfes 9 an die innere Wandung der Ausnehmung 14 herbeigeführt werden kann. Selbstverständlich ist es auch möglich, das Klemmelement 22 von der Schraube 11 vollständig gesondert auszubilden.

Fig. 5a zeigt eine Draufsicht auf das Scharnier 5, wobei der Scharnierarm 7 am Möbelkorpus 2 festgelegt und das Flächenelement 3 relativ zum Möbelkorpus 2 verschwenkbar gelagert ist. Fig. 5b zeigt einen vergrößerten Vertikalschnitt des türseitigen Bereiches entlang der in Fig. 5a eingezeichneten Ebene B-B. Der Scharniertopf 9 weist einen Scharniertopfboden 9a auf, welcher von der Abdeckung 12 untergriffen wird. Zu erkennen ist, dass der Scharniertopfboden 9a und/oder die Abdeckung 12 beabstandet zur Oberfläche des Flächenelementes 3 angeordnet ist, sodass beim Öffnen und Schließen des Flächenelementes 3 kein Druck des Scharniertopfes 9 auf die als Flächenelement 3 ausgebildete Glasplatte ausgeübt wird.

Gut erkennbar ist auch das den Scharniertopf 9 umgreifende Zugband 16, welches durch die Abdeckung 12 vollständig abdeckbar ist. Die Abdeckung 12 fasst den Scharniertopf 9 und/oder den Scharniertopfboden 9a zumindest bereichsweise ein, wobei die Abdeckung 12 lösbar befestigbar, vorzugsweise werkzeuglos montierbar und vorzugsweise werkzeuglos demontierbar, ist.

Die vorliegende Erfindung beschränkt sich nicht auf die gezeigten Ausführungsbeispiele, sondern erstreckt sich auf alle Varianten und technischen Äquivalente, welche in die Reichweite der nachfolgenden Ansprüche fallen können. Auch sind die in der Beschreibung gewählten Lageangaben, wie z.B. oben, seitlich, usw. auf die unmittelbar dargestellte Figur bezogen und sind bei einer Lageänderung sinngemäß auf die neue Lage zu übertragen.

## Patentansprüche

1. Anordnung mit einem Rahmenprofil (4) und einem Scharnier (5) zur schwenkbaren Lagerung des Rahmenprofils (4) gegenüber einem Möbelkorpus (2), wobei das Rahmenprofil (4) zur Aufnahme eines Flächenelementes (3), insbesondere einer Glassscheibe, dient und wobei ein Anschlagteil (23) des Scharniers (5) mit dem Rahmenprofil (4) verbunden ist, wobei das Anschlagteil (23) einen Scharniertopf (9) mit einem Scharniertopfboden (9a) aufweist, **dadurch gekennzeichnet, dass** der Scharniertopf (9) nur teilweise in einer Ausnehmung (14) des Rahmenprofils (4) aufgenommen ist und teilweise seitlich mit dem Scharniertopfboden (9a) über das Rahmenprofil (4) vorsteht und dass das Scharnier (5) Zugmittel (24) aufweist, durch die der Scharniertopf (9) in die Ausnehmung (14) des Rahmenprofils (4) drückbar ist, wobei die Zugmittel (24) wenigstens ein Zugband (16) aufweisen, welches zumindest bereichsweise eine bogenförmige Außenkontur des Scharniertopfs (9) umgreift und dessen Enden am Rahmenprofil befestigbar sind, und wobei der Scharniertopf (9) wenigstens einen Befestigungsflansch (15) aufweist, der an der Oberseite (4a) des Rahmenprofils (4) anliegt.

2. Anordnung nach Anspruch 1, **dadurch gekennzeichnet, dass** der Scharniertopf (9) durch die Zugmittel (24) in einer zu einer Gelenkachse (17) des Scharniers (5) quer verlaufenden Richtung in die Ausnehmung (14) des Rahmenprofils (4) drückbar ist.

3. Anordnung nach Anspruch 1 oder 2, **dadurch gekennzeichnet, dass** das Zugband (16) durch wenigstens ein Klemmelement (22) spannbar ist.

4. Anordnung nach Anspruch 3, **dadurch gekennzeichnet, dass** der Befestigungsflansch (15) über wenigstens eine Schraube (11) am Rahmenprofil (4) zu befestigen ist, wobei die zur Befestigung des Befestigungsflansches (15) vorgesehene Schraube (11) und das zum Spannen des Zugbandes (16) vorgesehene Klemmelement (22) von ein und derselben Schraube (11) gebildet ist.

5. Anordnung nach einem der Ansprüche 1 bis 4, **dadurch gekennzeichnet, dass** der Scharniertopf (9) in einer Draufsicht zumindest abschnittsweise kreisrund ausgebildet ist.

6. Anordnung nach einem der Ansprüche 1 bis 5, **dadurch gekennzeichnet, dass** der Scharniertopfboden (9a) in Montagelage zur Oberfläche des Flächenelementes (3) beabstandet ist.

7. Anordnung nach einem der Ansprüche 1 bis 6, **dadurch gekennzeichnet, dass** das Rahmenprofil (4) eine Längsnut (18) aufweist, welche den Randbereich des Flächenelementes (3) aufnimmt.

8. Anordnung nach einem der Ansprüche 1 bis 7, **dadurch gekennzeichnet, dass** der Scharniertopf (9) über wenigstens einen Gelenkhebel (8) schwenkbar mit einem Scharnierarm (7) verbunden ist, wobei in der Schließstellung des Scharniers (5) der wenigstens eine Gelenkhebel (8) in den Scharniertopf (9) eingetaucht ist.

9. Anordnung nach einem der Ansprüche 1 bis 8, **dadurch gekennzeichnet, dass** das Scharnier (5) eine Dämpfvorrichtung (20) zum Dämpfen einer Scharnierbewegung aufweist.

10. Anordnung nach Anspruch 9, **dadurch gekennzeichnet, dass** die Dämpfvorrichtung (20) zumindest teilweise außen am Scharniertopf (9) und in Einbaustellung unterhalb des Befestigungsflansches (15) des Scharniertopfes (9) gelagert ist, wobei die Dämpfvorrichtung (20) von einem schwenkbar gelagerten Betätigungselement (19) beaufschlagbar ist.

11. Anordnung nach Anspruch 10, **dadurch gekennzeichnet, dass** das Betätigungselement (19) innerhalb des Scharniertopfes (9) um eine horizontale Achse schwenkbar gelagert ist und bei der Schließbewegung des Scharniers (5) von einem Gelenkhebel (8) des Scharniers (5) beaufschlagbar ist.

12. Anordnung nach einem der Ansprüche 1 bis 11, **dadurch gekennzeichnet, dass** eine Abdeckung (12) vorgesehen ist, welche den Scharniertopf (9) und/oder den Scharniertopfboden (9a) zumindest bereichsweise einfasst, wobei die Abdeckung (12) lösbar befestigbar, vorzugsweise werkzeuglos montierbar und vorzugsweise werkzeuglos demontierbar, ist.

## Claims

1. An arrangement comprising a profile frame element (4) and a hinge (5) for pivotally supporting the profile frame element (4) relative to a furniture carcass (2), wherein the profile frame element (4) is provided for receiving a panel element (3), in particular a glass pane, and wherein a fitment portion (23) of the hinge (5) is connected to the profile frame element (4), wherein the fitment portion (23) includes a hinge cup (9) with a hinge cup bottom (9a), **characterized in that** the hinge cup (9) is only partially received within a recess (14) in the profile frame element (4) and partially projects laterally over the profile frame element (4) with the hinge cup bottom (9a), and the hinge (5) has tensioning means (24) for pressing the hinge cup (9) into the recess (14) in the profile frame element (4), wherein the tensioning means (24) include at least one tensioning band (16) which at least partly encompasses a bow-shaped outer contour of the hinge cup (9) and the ends of which can be fastened to the profile frame element (4), and wherein the hinge cup (9) has at least one fastening flange (15) which abuts onto the upper side of the profile frame element (4).

2. The arrangement according to claim 1, **characterized in that** the hinge cup (9) can be pressed into the recess (14) in the profile frame element (4) by the tensioning means (24) in a direction extending transversely relative to a hinge axis (17) of the hinge (5).

3. The arrangement according to claim 1 or 2, **characterized in that** the tensioning band (16) can be tightened by way of at least one clamping element (22).

4. The arrangement according to claim 3, **characterized in that** the fastening flange (15) can be fastened to the profile frame element (4) by way of at least one screw (11), wherein the screw (11) for fixing the fastening flange (15) and the clamping element (22) for tightening the tensioning band (16) are formed by one and the same screw (11).

5. The arrangement according to one of the claims 1 to 4, **characterized in that**, in a top plan view, the hinge cup (9) is at least portion-wise of a circular configuration.

6. The arrangement according to one of the claims 1 to 5, **characterized in that** the hinge cup bottom (9a), in the mounting position, is spaced relative to the upper side of the panel element (3).

7. The arrangement according to one of the claims 1 to 6, **characterized in that** the profile frame element (4) has a longitudinal groove (18) for receiving an edge region of the panel element (3).

8. The arrangement according to one of the claims 1 to 7, **characterized in that** the hinge cup (9) is connected to hinge arm (7) by way of at least one hinged lever (8), wherein in the closed position of the hinge (5), the at least one hinged lever (8) is immersed into the hinge cup (9).

9. The arrangement according to one of the claims 1 to 8, **characterized in that** the hinge (5) has a damping device (2) for damping a hinge movement.

10. The arrangement according to claim 9, **characterized in that** the damping device (20) is mounted at least partially externally on the hinge cup (9) and, in the installation position, beneath the fastening flange (15) of the hinge cup (9), wherein the damping device (20) can be acted upon by a pivotally mounted actuating element (19).

11. The arrangement according to claim 10, **characterized in that** the actuating element (19) is pivotally mounted about a horizontal axis within the hinge cup (9) and, in the closing movement of the hinge (5), can be acted upon by a hinged lever (8) of the hinge (5).

12. The arrangement according to one of the claims 1 to 11, **characterized in that** a cover (12) is provided for bordering the hinge cup (9) and/or the hinge cup bottom (9a) at least partially, wherein the cover (12) can be releasably fastened, preferably can be mounted without the use of a tool and preferably can be removed without the use of a tool.

## Revendications

1. Dispositif avec un profilé de cadre (4) et une charnière (5) pour supporter de façon pivotante le profilé de cadre (4) par rapport à un corps de meuble (2), le profilé de cadre (4) servant à recevoir un élément plan (3), en particulier une vitre, et une partie d'opposition (23) de la charnière (5) étant raccordée au profilé de cadre (4), la partie d'opposition (23) présentant un boîtier de charnière (9) avec un fond de boîtier de charnière (9a), **caractérisé en ce que** le boîtier de charnière (9) n'est reçu que partiellement dans un creux (14) du profilé de cadre (4) et dépasse partiellement du profilé de cadre (4) latéralement avec le fond de boîtier de charnière (9a), et **en ce que** la charnière (5) présente des moyens de traction (24) au moyen desquels le boîtier de charnière (9) peut être pressé dans le creux (14) du profilé de cadre (4), les moyens de traction (24) présentant au moins une bande de traction (16) qui entoure au moins par tronçons un contour extérieur en forme d'arc du boîtier de charnière et dont les extrémités peuvent être fixées sur le profilé de cadre, et le boîtier de charnière (9) présentant au moins une bride de fixation (15) qui est adjacente au côté supérieur (4a) du profilé de cadre (4).

2. Dispositif selon la revendication 1, **caractérisé en ce que** le boîtier de charnière (9) peut être pressé par les moyens de traction (24) dans le creux (14) du profilé de cadre (4) dans une direction oblique par rapport à un axe d'articulation (17) de la charnière (5).

3. Dispositif selon la revendication 1 ou 2, **caractérisé en ce que** la bande de traction (16) peut être serrée par au moins un élément de blocage (22).

4. Dispositif selon la revendication 3, **caractérisé en ce que** la bride de fixation (15) doit être fixée sur le profilé de cadre (4) par le biais d'au moins une vis (11), la vis (11) prévue pour la fixation de la bride de fixation (15) et l'élément de blocage (22) prévu pour le serrage de la bande de traction (16) étant formés d'une seule et même vis (11).

5. Dispositif selon une des revendications 1 à 4, **caractérisé en ce que** le boîtier de charnière (9), en vue de dessus, est constitué de façon circulaire au moins par tronçons.

6. Dispositif selon une des revendications 1 à 5, **caractérisé en ce que**, dans la position de montage, le fond de boîtier de charnière (9a) est distant de la surface de l'élément plan (3).

7. Dispositif selon une des revendications 1 à 6, **caractérisé en ce que** le profilé de cadre (4) présente une rainure longitudinale (18) qui reçoit la zone de bord de l'élément plan (3).

8. Dispositif selon une des revendications 1 à 7, **caractérisé en ce que** le boîtier de charnière (9) est raccordé de façon pivotante à un bras de charnière (7) par le biais d'au moins un levier articulé (8), le levier articulé (8) au moins au nombre de un étant, dans la position de fermeture de la charnière (5), plongé dans le boîtier de charnière (9).

9. Dispositif selon une des revendications 1 à 8, **caractérisé en ce que** la charnière (5) présente un dispositif amortisseur (20) pour l'amortissement d'un mouvement de charnière.

10. Dispositif selon la revendication 9, **caractérisé en ce que** le dispositif amortisseur (20) est supporté au moins partiellement extérieurement sur le boîtier de charnière (9) et, dans la position de montage, au-dessous de la bride de fixation (15) du boîtier de charnière (9), le dispositif amortisseur (20) étant soumis à l'action d'un élément d'actionnement (19) supporté de façon pivotante.

11. Dispositif selon la revendication 10, **caractérisé en ce que** l'élément d'actionnement (19) à l'intérieur du boîtier de charnière (9) est supporté de façon pivotante atour d'un axe horizontal et peut être soumis à l'action d'un levier articulé (8) de la charnière (5) lors du mouvement de fermeture de la charnière (5).

12. Dispositif selon une des revendications 1 à 11, **caractérisé en ce qu'**il est prévu une couverture (12) qui englobe au moins par tronçons le boîtier de charnière (9) et/ou le fond de boîtier de charnière (9a), la couverture (12) pouvant être fixée de façon détachable, pouvant être montée de préférence sans outils et pouvant être démontée de préférence sans outils.
